# EUROPÄISCHE PATENTSCHRIFT

(11) **EP 2 637 147 B1**
(45) Veröffentlichungstag und Bekanntmachung des Hinweises auf die Patenterteilung: **18.11.2015**
(21) Anmeldenummer: 12158718.2
(22) Anmeldetag: 09.03.2012
(51) Int. Cl.: G08B 25/14

(54) **Gefahrenmeldesystem und Verfahren zur Überprüfung dessen Funktionsfähigkeit**
Alarm system and method for testing its functional capability
Système d'alerte de danger et procédé de vérification de sa capacité de fonctionnement

(43) Veröffentlichungstag der Anmeldung: 11.09.2013
(73) Patentinhaber: Schraner Holding GmbH, 91058 Erlangen (DE)
(72) Erfinder: Schraner, Stefan, 91058 Erlangen (DE)
(74) Vertreter: Lösch, Christoph Ludwig Klaus

(56) Entgegenhaltungen:
- WO-A1-2009/157616
- DE-A1-102009 045 977
- DE-B3-102005 060 748
- US-A1- 2002 124 295
- US-A1- 2006 145 843

## Beschreibung

Die Erfindung betrifft ein Verfahren zur Überprüfung der Funktionsfähigkeit eines Gefahrenmeldesystems.

US 2006/145843 A1 beschreibt ein Gefahrenmeldesystem mit einem mobilen Endgerät. Das mobile Endgerät empfängt Daten eines Gefahrenmeldesensors und zeigt diese an.

DE 10 2005 060748 B3 offenbart einen Brandwarnmelder und ein Verfahren zu dessen Überprüfung. Der Brandwarnmelder ist mit einer Selbstprüfvorrichtung ausgestattet. Das Ergebnis der Selbstprüfung kann an einen Empfänger gesendet werden.

Der Erfindung liegt die Aufgabe zugrunde, ein Verfahren zur Überprüfung der Funktionsfähigkeit eines Gefahrenmeldesystems anzubieten.

Diese Aufgabe wird durch ein Verfahren mit den Merkmalen des Anspruchs 1 gelöst. Vorteilhafte Ausführungsformen sind in den Unteransprüchen beschrieben.

Das erfindungsgemäße Verfahren überprüft die Funktionsfähigkeit eines Gefahrenmeldesystems, insbesondere eines Brandmeldesystems, welches aufweist: eine Erfassungseinheit zur Erfassung von eine Alarmsituation anzeigenden Sensorsignalen mindestens eines Gefahrenmeldesensors, insbesondere eines Brandmeldesensors; eine Gefahrendatenspeicher- und -verarbeitungseinheit (40) mit einer Verarbeitungseinheit zur Weiterverarbeitung der von der Erfassungseinheit erfassten Sensorsignale und mindestens einem Datenspeicherelement zum Speichern der weiterverarbeiteten Sensorsignale; und ein mobiles Endgerät (10) mit einer Anzeigeeinheit zur visuellen Darstellung der weiterverarbeiteten Sensorsignale.

Das erfindungsgemäße Verfahren zur Überprüfung der Funktionsfähigkeit des Gefahrenmeldesystems umfasst folgende Verfahrensschritte: Prüfen, ob das Gefahrenmeldesystem über eine Kommunikationsverbindung mit einer Leitstelle, insbesondere einer Feuerwehrleitstelle, verbunden ist; Trennen der Kommunikationsverbindung zwischen dem Gefahrenmeldesystem und der Leitstelle, falls die Prüfung ergibt, dass eine Kommunikationsverbindung besteht; Absichtliches Auslösen eines der Gefahrenmeldesensoren; und Anzeige der von der Erfassungseinheit erfassten Sensorsignale des absichtlich ausgelösten Gefahrenmeldesensors durch die Anzeigeeinheit des mobilen Endgerätes.

Nach dem absichtlichen Auslösen eines der Gefahrenmeldesensoren wird bei einem funktionsfähigen Gefahrenmeldesensor dieser die Gefahrensituation detektieren und entsprechende Sensordaten an die Erfassungseinheit senden. Anschließend werden die Alarmdaten mit Hilfe der Anzeigeeinheit angezeigt. Für die überprüfende Person ist somit unmittelbar erkennbar, ob die Funktionsfähigkeit des Gefahrenmeldesensors gegeben ist. Wird keine Alarmsituation auf der Anzeigeeinheit angezeigt, so ist der Gefahrenmeldesensor funktionsuntüchtig. Durch die Anzeige auf dem mobilen Endgerät ist es für eine prüfende Person möglich, die Auswertung der Funktionsprüfung direkt, ohne an einem bestimmten Ort gebunden zu sein, vorzunehmen. Insbesondere ist es möglich, den Gefahrenmeldesensor absichtlich auszulösen, sodann die Funktionstüchtigkeit mit Hilfe der Anzeige auf dem mobilen Endgerät zu überprüfen und sich anschließend direkt zu einem weiteren zu überprüfenden Gefahrenmeldesensor zu begeben. Erfindungsgemäß werden vor dem absichtlichen Auslösen des Gefahrenmeldesensors folgende Verfahrensschritte ausgeführt: (1) Prüfen, ob das Gefahrenmeldesystem über eine Kommunikationsverbindung mit einer Leitstelle, insbesondere einer Feuerwehrleitstelle, verbunden ist; und (2) Trennen der Kommunikationsverbindung zwischen dem Gefahrenmeldesystem und der Leitstelle, falls die Prüfung ergibt, dass eine Kommunikationsverbindung besteht. Auf diese Weise wird eine eventuell bestehende Kommunikationsverbindung mit einer Leitstelle getrennt, um die Gefahr auszuschließen, dass das absichtliche Auslösen des Gefahrenmeldesensors von der Leitstelle als realer Alarmfall eingestuft wird.

In einer vorteilhaften Ausführungsform erfolgt die Anzeige der von der Erfassungseinheit erfassten Sensorsignale auf dem mobilen Endgerät in Form eines virtuellen Abbildes einer Bedienoberfläche der Zentraleinheit. Insbesondere wenn das Gefahrenmeldesystem als Brandmeldesystem ausgebildet ist, kann dieses virtuelle Abbild die Bedienfläche einer BMZ darstellen. Dadurch können sich die Feuerwehreinsatzkräfte einen Überblick über die in der BMZ eintreffenden Sensorsignale machen, ohne sich vor Ort an der BMZ befinden zu müssen.

In einer weiteren vorteilhaften Ausführungsform erfolgt eine Anzeige der von der Erfassungseinheit erfassten Sensorsignale eines weiteren, nicht dem absichtlich ausgelösten Gefahrenmeldesensor entsprechenden Gefahrenmeldesensors, falls dieser weitere Gefahrenmeldesensor eine Alarmsituation detektiert. Auf diese Weise ist sichergestellt, dass - auch wenn die Kommunikationsverbindung zur Leitstelle unterbrochen ist - eine Alarmmeldung eines Gefahrenmeldesensors, der momentan nicht überprüft wird, nicht übersehen wird. In vorteilhafter Weise erfolgt hierbei die Anzeige der Sensorsignale des absichtlich ausgelösten Gefahrenmeldesensors und des weiteren Gefahrenmeldesensors auf dem mobilen Endgerät zeitgleich. In bevorzugter Weise erfolgt eine Weiterleitung der detektierten Alarmsituation des weiteren Gefahrenmeldesensors zu einer Leitstelle durch eine temporäre Wiederherstellung der Kommunikationsverbindung zur Leitstelle und

Übertragung der Sensordaten des weiteren Gefahrenmeldesensors, wenn der weitere Gefahrenmeldesensor eine Alarmsituation detektiert.

Die Erfindung ist anhand von Ausführungsbeispielen in den Zeichnungsfiguren weiter erläutert. Gleiche oder gleichwirkende Teile sind hierbei in den verschiedenen Zeichnungsfiguren mit gleichen Bezugszeichen versehen. Es zeigen, jeweils schematisch bzw. in Art eines Blockschaubildes,
- Fig. 1: eine erste Ausführungsform des Gefahrenmeldesystems;
- Fig. 2: eine zweite Ausführungsform des Gefahrenmeldesystems; und
- Fig. 3: eine dritte Ausführungsform des Gefahrenmeldesystems.

Fig. 1 zeigt eine erste, mit dem Bezugszeichen 1 versehene Ausführungsform des Gefahrenmeldesystems. Das Gefahrenmeldesystem 1 besteht aus einem mobilen Endgerät 10, einer Mehrzahl von Gefahrenmeldesensoren 20, 21 und 22, von denen in Fig. 1 exemplarisch drei gezeigt sind, und mehreren Meldesensoren 30, 31, von denen in Fig. 1 exemplarisch zwei gezeigt sind.

Das mobile Endgerät 10 ist als Laptop, Notebook, Tablet-PC, Smartphone oder eine ähnliche tragbare elektronische Kommunikationseinrichtung ausgebildet. Das mobile Endgerät 10 besitzt eine Anzeigeeinheit (z. B. Bildschirm) und eine Eingabeeinheit (z.B. Tastatur, Touchscreen). Die Anzeigeeinheit dient zur Anzeige von Alarmmeldungen, Brandschutzgrafiken und ähnlichen gefahrenrelevanten Informationen. Die Eingabeeinheit kann zur Eingabe und/oder Modifizierung von Daten dienen.

Die Gefahrenmeldesensoren 20, 21 und 22 sind als an sich bekannte Gefahrenmeldesensoren, insbesondere als Brandmeldesensoren (z. B. Rauchmelder) oder als Einbruchsdetektoren (z.B. Bewegungsmelder) ausgebildet.

Jeder der Meldesensoren 30, 31 besitzt eine Detektionseinheit und eine Datenübertragungseinheit und ist als mobiler, d.h. insbesondere tragbarer, Sensor ausgebildet, der kabellos mit technischen Empfangs- und Sendeeinheiten kommunizieren kann. Dabei können die Meldesensoren 30, 31 sowohl untereinander kommunizieren als auch mit dem mobilen Endgerät 10. Die Detektionseinheit eines oder mehrere der Meldesensoren 30, 31 ist dabei vorzugsweise als Gas-, Sauerstoff-, Temperatur-, Bewegungs- und/oder Positionsdetektor ausgebildet.

Ferner besitzt das Gefahrenmeldesystem 1 eine Gefahrendatenspeicher- und -verarbeitungseinheit 40. Diese Gefahrendatenspeicher- und - verarbeitungseinheit 40 ist als elektronische Einheit bestehend aus diversen Mikroprozessoren, Speichereinheiten und Schnittstellen zum Empfang und zur Ausgabe von elektronischen Signalen ausgebildet. Im Ausführungsbeispiel der Fig. 1 ist die Gefahrendatenspeicher- und - verarbeitungseinheit 40 ein integraler Bestandteil des mobilen Endgerätes 10. Hierbei weist die Gefahrendatenspeicher- und - verarbeitungseinheit 40 eine Erfassungseinheit, eine Verarbeitungseinheit, einen Alarmdaten-Speicher, einen Grafiken-Speicher und einen Meldesensordaten-Speicher auf. Damit ist die Erfassungseinheit ebenfalls in das mobile Endgerät 10 integriert.

Die Erfassungseinheit dient zur Erfassung von Sensorsignalen der Gefahrenmeldesensoren 20, 21, 22. Um die Erfassung der Sensorsignale zu ermöglichen, weist die Gefahrendatenspeicher- und -verarbeitungseinheit 40 entsprechende Schnittstellen auf, die mit den Gefahrenmeldesensoren 20, 21, 22 in einer Kommunikationsverbindung stehen. Diese Kommunikationsverbindung (in den Figuren als gestrichelte Linien dargestellt) kann grundsätzlich kabelgebunden oder kabellos erfolgen. In dem in Fig. 1 dargestellten Ausführungsbeispiel ist jedoch eine kabellose Kommunikation zwischen den Gefahrenmeldesensoren 20, 21, 22 und der Erfassungseinheit bzw. der Gefahrendatenspeicher- und -verarbeitungseinheit 40 zu bevorzugen.

Die Verarbeitungseinheit dient zur Weiterverarbeitung der von der Erfassungseinheit erfassten Sensorsignale. Der Alarmdaten-Speicher stellt ein Datenspeicherelement zum Speichern der weiterverarbeiteten Sensorsignale dar. Diese weiterverarbeiteten Sensorsignale wiederum können mit Hilfe der Anzeigeeinheit visuell auf dem mobilen Endgerät 10 dargestellt werden.

Ferner weist die Gefahrendatenspeicher- und -verarbeitungseinheit 40 eine oder mehrere Schnittstellen zum Empfang der von den Datenübertragungseinheiten der Meldesensoren 30, 31 kabellos übermittelten Daten auf. Diese Daten werden - ggf. nach einer geeigneten Weiterverarbeitung - im Meldesensordaten-Speicher gespeichert und ggf. über die Anzeigeeinheit des mobilen Endgeräts 10 angezeigt.

Der Grafiken-Speicher dient zur Speicherung von auf die jeweilige Gefahrensituation abgestimmten visuellen Schaubildern. Ist das Gefahrenmeldesystem beispielsweise als Brandmeldesystem ausgebildet, so dient der Grafiken-Speicher zur Speicherung von Brandschutzgrafiken (z.B. Feuerwehrlaufkarten, Gebäudepläne).

Wird von einem der Gefahrenmeldesensoren 20, 21, 22 eine Alarmsituation detektiert (z.B. Ausbruch eines Brandes, Einbruch), so wird dieses Gefahrenmeldesensorsignal von der Erfassungseinheit der Gefahrendatenspeicher- und -verarbeitungseinheit 40 erfasst und ggf. nach einer geeigneten Weiterverarbeitung durch die Anzeigeeinheit des mobilen Endgerätes 10 dargestellt. Zeitgleich erfolgt vorteilhafterweise eine Weiterleitung der Alarmmeldung an eine über eine Kommunikationsverbindung mit dem Gefahrenmeldesystem 1 verbundene Leitstelle (z.B. Feuerwehrleitstelle, zuständige Feuerwache, Polizei, Sicherheitsdienst). Aufgrund der Verwendung des mobilen Endgerätes sind die Gefahrenmeldesensorsignale ortsunabhängig verfügbar, was die Gefahrenbekämpfung flexibilisiert und beschleunigt. So stehen beispielsweise im Brandfall den Feuerwehreinsatzkräften die Informationen der Gefahrenmeldesensoren (d.h. der Brandmeldesensoren) unabhängig von deren jeweiligen momentanen Einsatzort zur Verfügung. Ferner ist eine ortsunabhängige Anzeige von Brandschutzgrafiken möglich. Sind die Meldesensoren 30, 31 als mobile Meldesensoren ausgebildet, so können beispielsweise Feuerwehreinsatzkräfte mit diesen ausgestattet werden. Im Brandeinsatz übermitteln die Meldesensoren 30, 31 dann die Umgebungsparameter (z.B. Sauerstoffgehalt der Luft, Temperatur, Position der Einsatzkraft) an die Gefahrendatenspeicher- und -verarbeitungseinheit 40. Anschließend können diese von den Meldesensoren 30, 31 übermittelten Daten ebenfalls mit Hilfe der Anzeigeeinheit auf dem mobilen Endgerät 10 angezeigt werden und stehen insbesondere der Einsatzleitung unmittelbar und räumlich flexible zur Verfügung.

Ferner kann das in Fig. 1 dargestellte Gefahrenmeldesystem 1 mit Hilfe des im Folgenden beschriebenen Verfahrens auf dessen Funktionsfähigkeit überprüft werden:
Zunächst wird geprüft, ob das Gefahrenmeldesystem über eine Kommunikationsverbindung mit einer Leitstelle verbunden ist. Falls die Prüfung ergibt, dass eine Kommunikationsverbindung vorliegt, wird diese getrennt. Auf diese Weise ist sichergestellt, dass die im Rahmen der Funktionsfähigkeitsprüfung ausgelösten Probealarme nicht automatisch an die Leitstelle weitergeleitet und dort als reale Alarmsituation missinterpretiert werden können.

Anschließend erfolgt ein absichtliches Auslösen eines der Gefahrenmeldesensoren 20, 21, 22. Mit anderen Worten wird ein Probealarm an einem ersten Gefahrenmeldesensor 20 ausgelöst. Hierzu begibt sich eine Person, die zugleich das mobile Endgerät 10 bei sich trägt, zu dem ersten Gefahrenmeldesensor 20 und betätigt diesen.

Bei einem funktionsfähigen Gefahrenmeldesensor wird dieser die Gefahrensituation detektieren und entsprechende Sensordaten an die Erfassungseinheit senden. Anschließend werden die Alarmdaten mit Hilfe der Anzeigeeinheit angezeigt. Für die überprüfende Person ist somit unmittelbar erkennbar, ob die Funktionsfähigkeit des ersten Gefahrenmeldesensors 20 gegeben ist. Wird keine Alarmsituation auf der Anzeigeeinheit angezeigt, obwohl der ersten Gefahrenmeldesensor 20 absichtlich ausgelöst wurde, so ist der Gefahrenmeldesensor 20 funktionsuntüchtig. Diese Situation kann zusätzlich durch eine Warnmeldung auf der Anzeigeeinheit visualisiert werden. Alternativ oder zusätzlich kann die überprüfende Person mit Hilfe der Eingabeeinheit eine entsprechende Notiz eingeben, die in der Gefahrendatenspeicher- u. -verarbeitungseinheit 40 zugeordnet zum fehlerhaften Gefahrenmeldesensor gespeichert wird.

Nach der Überprüfung des ersten Gefahrenmeldesensors 20 kann sich die prüfende Person zu einem nächsten Gefahrenmeldesensor (zweiter Gefahrenmeldesensor 21) begeben und diesen in analoger Weise überprüfen. Auf diese Weise kann eine einzige Person auf schnelle und bequeme Weise sämtliche Gefahrenmeldesensoren 20, 21, 22 überprüfen und zeitgleich das Überprüfungsergebnis mit Hilfe des mobilen Endgerätes 10 kontrollieren.

Meldet während der Überprüfungsprozedur ein momentan nicht absichtlich ausgelöster Gefahrenmeldesensor (beispielhaft der dritte Gefahrenmeldesensor 22) einen Alarm, so muss zunächst davon ausgegangen werden, dass an diesem Gefahrenmeldesensor eine reale Gefahrensituation besteht. Da jedoch die Kommunikationsverbindung mit der Leitstelle während der Überprüfungsprozedur unterbrochen ist, erfolgt keine automatische Weiterleitung der Alarmmeldung an die Leitstelle. Im beschrieben Überprüfungsverfahren erfolgt vielmehr eine Anzeige der vom dritten Gefahrenmeldesensor 22 übermittelten Alarmdaten auf der Anzeigeeinheit des mobilen Endgerätes 10. Diese Anzeige erfolgt vorteilhafterweise in einem separaten Bildschirmbereich und ist ggf. mit einem Warnhinweis (rote Blinkschrift, akustischer Alarm) unterlegt. Die überprüfende Person hat dann die Möglichkeit, diese Alarmmeldung als realer Alarm zu qualifizieren. Anschließend wird die Kommunikationsverbindung mit der Leitstelle wieder hergestellt und die Alarmmeldung des Gefahrenmeldesensors 22 an die Leitstelle übermittelt. Qualifiziert die prüfende Person die Alarmmeldung des Gefahrenmeldesensors 22 nicht als realer Alarm (z.B. weil die Person von der Funktionsuntüchtigkeit des Sensors ausgeht), so erfolgt kein Verbindungsaufbau zur Leitstelle.

Fig. 2 zeigt eine zweite, mit dem Bezugszeichen 2 versehene Ausführungsform des Gefahrenmeldesystems. Das Gefahrenmeldesystem 2 weist die bereits bezüglich des in Fig. 1 dargestellten Gefahrenmeldesystems 1 beschriebenen Gefahrenmeldesensoren 20, 21, 22, das mobile Endgerät 10 und die Meldesensoren 30, 31 auf. Während im Gefahrenmeldesystem 1 der Fig. 1 die Gefahrendatenspeicher- und -verarbeitungseinheit 40 und die Erfassungseinheit in das mobile Endgerät 10 integriert sind, sind die Gefahrendatenspeicher- und -verarbeitungseinheit 40 und die Erfassungseinheit im Gefahrenmeldesystem 2 nach Fig. 2 räumlich voneinander und dem mobilen Endgerät 10 getrennt angeordnet.

Die Erfassungseinheit ist integraler Bestandteil einer Zentraleinheit 50. Die Zentraleinheit 50 dient zum zentralen Sammeln und Speichern der Alarmmeldungen der Gefahrenmeldesensoren 20, 21, 22. Hierzu sind die Gefahrenmeldesensoren 20, 21, 22 über Kommunikationsverbindungen mit der Zentraleinheit 50 verbunden. Ist das Gefahrenmeldesystem als Brandmeldesystem und die Gefahrenmeldesensoren als Brandmeldesensoren ausgebildet, so handelt es sich bei der Zentraleinheit 50 bevorzugt um eine Brandmeldezentrale (BMZ). Die Zentraleinheit 50 besitzt neben der Erfassungseinheit auch eine Übertragungseinheit zur Übertragung der gesammelten Sensordaten (Alarmdaten) an die Gefahrendatenspeicher- und -verarbeitungseinheit 40. Zusätzlich kann die Zentraleinheit 50 eine Anzeige zur Anzeige der Alarmmeldungen und einen Speicher zur Speicherung der Alarmdaten aufweisen.

Die Gefahrendatenspeicher- und -verarbeitungseinheit 40 ist als separate elektronische Rechen- und Speichereinheit ausgebildet und besitzt eine Empfangseinheit zum Empfang der von der Zentraleinheit 50 übermittelten Sensordaten, eine Verarbeitungseinheit zur Weiterverarbeitung der empfangenen Sensordaten sowie eine Übertragungseinheit zur Übertragung der ggf. weiterverarbeiteten Sensordaten zum mobilen Endgerät 10. Außerdem weist die Gefahrendatenspeicher- und -verarbeitungseinheit 40 die in Bezug auf Fig. 1 näher beschriebenen Alarmdaten-Speicher, Grafiken-Speicher und Meldesensordaten-Speicher auf. Zusätzlich kann ein Zusatzdaten-Speicher vorhanden sein, der zum Speichern zusätzlicher, individuell zu bestimmender zusätzlicher Informationen bezüglich des Gefahrenmeldesystems 2 oder einzelner Komponenten davon dient. In vorteilhafter Weise ist die Gefahrendatenspeicher- und -verarbeitungseinheit 40 als lokaler Server oder als cloud-Applikation ausgebildet. Unter einer cloud-Applikation wird eine IT-Infrastruktur verstanden, die dynamisch an den Bedarf angepasst und über ein Netzwerk zur Verfügung gestellt wird. Die Meldesensoren 30, 31 sind derart ausgebildet, dass diese -je nach Bedarf - sowohl mit der Zentraleinheit 50 als auch mit der Gefahrendatenspeicher- und -verarbeitungseinheit 40 eine kabellose Verbindung aufbauen können.

Zusätzlich weist das Gefahrenmeldesystem 2 der Fig. 2 ein weiteres mobiles Endgerät 11 auf. Dieses weitere mobile Endgerät 11 kann sowohl mit dem ersten mobilen Endgerät 10 als auch mit der Gefahrendatenspeicher- und -verarbeitungseinheit 40 kabellos kommunizieren.

Fig. 3 zeigt eine zweite, mit dem Bezugszeichen 3 versehene Ausführungsform des Gefahrenmeldesystems. Das Gefahrenmeldesystem 3 unterscheidet sich von dem in Fig. 2 dargestellten Gefahrenmeldesystem 2 durch das Vorhandensein einer Zusatzdatenspeicher- und - verarbeitungseinheit 60 und das Fehlen der Zentraleinheit 50.

In dem Gefahrenmeldesystem 3 wird auf die Zentraleinheit 50 verzichtet. Vielmehr ist die Erfassungseinheit als integraler Bestandteil der Gefahrendatenspeicher- und -verarbeitungseinheit 40 ausgebildet.

Die Zusatzdatenspeicher- und -verarbeitungseinheit 60 ist als elektronische Rechen- und Speichereinheit ausgebildet und besitzt eine Empfangseinheit zum Empfang von Sensordaten der Gefahrenmeldesensoren 20, 21, 22 und der Meldesensoren 30, 31. Außerdem besitzt die Zusatzdatenspeicher- und -verarbeitungseinheit 60 eine Verarbeitungseinheit zur Weiterverarbeitung der empfangenen Sensordaten sowie eine Übertragungseinheit zur Übertragung der ggf. weiterverarbeiteten Sensordaten zu einem oder mehreren der mobilen Endgeräte 10, 11. Ferner weist die Zusatzdatenspeicher- und -verarbeitungseinheit 60 die in Bezug auf Fig. 2 näher beschriebenen Alarmdaten-Speicher, Meldesensordaten-Speicher und Zusatzdaten-Speicher auf. Die Zusatzdatenspeicher- und - verarbeitungseinheit 60 dient zum Speichern zusätzlicher, individuell zu bestimmender zusätzlicher Informationen bezüglich des Gefahrenmeldesystems 3 oder einzelner Komponenten davon. In bevorzugter Weise sind in der Zusatzdatenspeicher- und - verarbeitungseinheit 60 Informationen bezüglich der Wartung der Gefahrenmeldesensoren 20, 21, 22 und Meldesensoren 30, 31 hinterlegt (z.B. Wartungsintervalle). In bevorzugter Weise ist die Zusatzdatenspeicher- und -verarbeitungseinheit 60 ähnlich zur Gefahrendatenspeicher- und - verarbeitungseinheit 40 als lokaler Server oder als cloud-Applikation ausgebildet.

Ferner ist die Zusatzdatenspeicher- und -verarbeitungseinheit 60 durch eine Kommunikationsverbindung mit der Gefahrendatenspeicher- und - verarbeitungseinheit 40 verbunden, um ggf. Daten untereinander austauschen zu können.

### BEZUGSZEICHENLISTE

- 1, 2, 3: Gefahrenmeldesystem
- 10, 11: mobiles Endgerät
- 20, 21, 22: Gefahrenmeldesensor
- 30, 31: Meldesensor
- 40: Gefahrendatenspeicher- und -verarbeitungseinheit
- 50: Zentraleinheit
- 60: Zusatzdatenspeicher- und -verarbeitungseinheit

## Patentansprüche

1. Verfahren zur Überprüfung der Funktionsfähigkeit eines Gefahrenmeldesystems (1, 2, 3), insbesondere eines Brandmeldesystems, welches aufweist:
- eine Erfassungseinheit zur Erfassung von eine Alarmsituation anzeigenden Sensorsignalen mindestens eines Gefahrenmeldesensors (20, 21, 22), insbesondere eines Brandmeldesensors;
- eine Gefahrendatenspeicher- und -verarbeitungseinheit (40) mit einer Verarbeitungseinheit zur Weiterverarbeitung der von der Erfassungseinheit erfassten Sensorsignale und mindestens einem Datenspeicherelement zum Speichern der weiterverarbeiteten Sensorsignale; und
- ein mobiles Endgerät (10) mit einer Anzeigeeinheit zur visuellen Darstellung der weiterverarbeiteten Sensorsignale;
wobei das Verfahren folgende Verfahrensschritte aufweist:
- Prüfen, ob das Gefahrenmeldesystem (1, 2, 3) über eine Kommunikationsverbindung mit einer Leitstelle, insbesondere einer Feuerwehrleitstelle, verbunden ist;
- Trennen der Kommunikationsverbindung zwischen dem Gefahrenmeldesystem (1, 2, 3) und der Leitstelle, falls die Prüfung ergibt, dass eine Kommunikationsverbindung besteht;
- Absichtliches Auslösen eines der Gefahrenmeldesensoren (20, 21, 22); und
- Anzeige der von der Erfassungseinheit erfassten Sensorsignale des absichtlich ausgelösten Gefahrenmeldesensors (20, 21, 22) durch die Anzeigeeinheit des mobilen Endgerätes (10).

2. Verfahren nach Anspruch 1, wobei die Anzeige der von der Erfassungseinheit erfassten Sensorsignale auf dem mobilen Endgerät (10) in Form eines virtuellen Abbildes einer Bedienoberfläche der Zentraleinheit (50) erfolgt.

3. Verfahren nach einem der Ansprüche 1 oder 2 mit folgendem weiteren Verfahrensschritt:
- Anzeige der von der Erfassungseinheit erfassten Sensorsignale eines weiteren, nicht dem absichtlich ausgelösten Gefahrenmeldesensor (20, 21, 22) entsprechenden Gefahrenmeldesensors (20, 21, 22), falls der weitere Gefahrenmeldesensor (20, 21, 22) eine Alarmsituation detektiert.

4. Verfahren nach Anspruch 3, wobei eine Weiterleitung der detektierten Alarmsituation des weiteren Gefahrenmeldesensors (20, 21, 22) zu einer Leitstelle, insbesondere einer Feuerwehrleitstelle, erfolgt.

## Claims

1. Method for checking the functionality of a hazard alarm system (1, 2, 3), in particular a fire alarm system, which has:
- a detection unit for detecting sensor signals from at least one hazard alarm sensor (20, 21, 22), in particular a fire alarm sensor, which indicate an alarm situation;
- a hazard data storage and processing unit (40) having a processing unit for further processing the sensor signals detected by the detection unit and at least one data storage element for storing the sensor signals which have been further processed; and
- a mobile terminal (10) having a display unit for visually displaying the sensor signals which have been further processed;
the method having the following method steps:
- testing whether the hazard alarm system (1, 2, 3) is connected to a control centre, in particular a fire brigade control centre, via a communication connection;
- disconnecting the communication connection between the hazard alarm system (1, 2, 3) and the control centre if the test reveals that a communication connection exists;
- deliberately triggering one of the hazard alarm sensors (20, 21, 22); and
- displaying the sensor signals from the deliberately triggered hazard alarm sensor (20, 21, 22) which are detected by the detection unit by means of the display unit of the mobile terminal (10).

2. Method according to Claim 1, the sensor signals detected by the detection unit being displayed on the mobile terminal (10) in the form of a virtual image of a user interface of the central unit (50).

3. Method according to either of Claims 1 and 2, having the following further method step:
- displaying the sensor signals from a further hazard alarm sensor (20, 21, 22) not corresponding to the deliberately triggered hazard alarm sensor (20, 21, 22) which are detected by the detection unit if the further hazard alarm sensor (20, 21, 22) detects an alarm situation.

4. Method according to Claim 3, the detected alarm situation of the further hazard alarm sensor (20, 21, 22) being forwarded to a control centre, in particular a fire brigade control centre.

## Revendications

1. Procédé pour la vérification de la capacité de fonctionnement d'un système avertisseur de danger (1, 2, 3), en particulier d'un système de détection d'incendie, lequel présente :
- une unité d'acquisition pour l'acquisition de signaux de détection indiquant une situation d'alarme d'au moins un détecteur d'avertissement de danger (20, 21, 22), en particulier un détecteur d'avertissement d'incendie ;
- une unité de mémoire de données de danger et de traitement (40) avec une unité de traitement pour le traitement ultérieur des signaux de détection acquis par l'unité d'acquisition et au moins un élément de mémoire de données pour stocker les signaux de détection ayant été soumis au traitement ultérieur ; et
- un appareil terminal mobile (10) avec une unité d'affichage pour la représentation visuelle des signaux de détection ayant été soumis au traitement ultérieur ;
dans lequel le procédé comprend les étapes suivantes du procédé .
- la vérification pour savoir si le système avertisseur de danger (1, 2, 3) est relié par l'intermédiaire d'une liaison de communication à une centrale de coordination, en particulier une centrale de coordination de pompiers ;
- la coupure de la liaison de communication entre le système avertisseur de danger (1, 2, 3) et la centrale de coordination si la vérification a pour résultat qu'une liaison de communication existe ;
- le déclenchement volontaire de l'un des détecteurs d'avertissement de danger (20, 21, 22) ; et
- l'affichage des signaux de détection, acquis par l'unité d'acquisition, du détecteur d'avertissement de danger (20, 21, 22) volontairement déclenché grâce à l'unité d'affichage de l'appareil terminal mobile (10).

2. Procédé selon la revendication 1, dans lequel l'affichage des signaux de détection acquis par l'unité d'acquisition sur l'appareil terminal mobile (10) s'effectue sous la forme d'une reproduction virtuelle d'une interface utilisateur de l'unité centrale (50).

3. Procédé selon l'une des revendications 1 ou 2 avec les autres étapes suivantes du procédé :
- l'affichage des signaux de détection, acquis par l'unité d'acquisition, d'un autre détecteur d'avertissement de danger (20, 21, 22) ne correspondant pas au détecteur d'avertissement de danger (20, 21, 22) déclenché volontairement, dans le cas où l'autre détecteur d'avertissement de danger (20, 21, 22) détecte une situation d'alarme.

4. Procédé selon la revendication 3, dans lequel une retransmission de la situation d'alarme détectée de l'autre détecteur d'avertissement de danger (20, 21, 22) s'effectue à l'attention d'une centrale de coordination, en particulier une centrale de coordination de pompiers.
